# EUROPÄISCHE PATENTSCHRIFT

(11) **EP 3 885 473 B1**
(45) Veröffentlichungstag und Bekanntmachung des Hinweises auf die Patenterteilung: **08.05.2024**
(21) Anmeldenummer: 21163432.4
(22) Anmeldetag: 18.03.2021
(51) Int. Cl.: C25D 1/00, C25D 1/04

(54) **VORRICHTUNG ZUR ELEKTROLYTISCHEN HERSTELLUNG VON FOLIEN UND VERFAHREN ZUR ELEKTROLYTISCHEN HERSTELLUNG VON FOLIEN**
DEVICE FOR THE ELECTROLYTIC PRODUCTION OF FILMS AND METHOD FOR THE ELECTROLYTIC PRODUCTION OF FILMS
DISPOSITIF DE FABRICATION ÉLECTROLYTIQUE DE FEUILLES ET PROCÉDÉ DE FABRICATION ÉLECTROLYTIQUE DE FEUILLES

(30) Priorität: 23.03.2020 DE 102020107907
(43) Veröffentlichungstag der Anmeldung: 29.09.2021
(73) Patentinhaber: Zimmermann, Jakob, 75181 Pforzheim (DE)
(72) Erfinder: Zimmermann, Jakob, 75181 Pforzheim (DE)
(74) Vertreter: Schön, Thilo

(56) Entgegenhaltungen:
- CN-A- 103 693 474
- GB-A- 1 537 243
- GB-A- 1 592 070
- US-A- 4 323 441
- US-A- 4 931 159
- US-A- 5 679 232

## Beschreibung

Die Erfindung betrifft eine Vorrichtung zur elektrochemischen Herstellung von

Folien, insbesondere dünner Folien nach Anspruch 1 und ein Verfahren zur elektrochemischen Herstellung solcher Folien nach Anspruch 14.

In der Wissenschaft sind in jüngster Zeit Möglichkeiten bekannt geworden, wie dünne Folien, insbesondere dünne Metallfolien, in einem kontinuierlichen Prozess elektrochemisch, das heißt galvanisch, hergestellt werden können. Zur Durchführung dieses Verfahrens benötigt man eine Galvanikeinheit. Diese weist einen Behälter auf, der mit einer Flüssigkeit - nämlich dem Elektrolyten - befüllt ist. Weiterhin ist in diesem Behälter wenigstens eine Anode angeordnet, oder ein Abschnitt des Behälters bildet die Anode. Innerhalb dieses Behälters ist eine um eine Achse drehbare Beschichtungs-Trommel angeordnet, deren Mantelfläche die Kathode bildet. Das Metall, welches die zu bildende Folie bilden soll, ist anodisch im Elektrolyten gelöst und scheidet sich auf der Mantelfläche der Beschichtungs-Trommel ab, während diese gedreht wird. Stromfluss und Rotationsgeschwindigkeit sind hierbei so aufeinander abgestimmt, dass sich bei einer Umdrehung der Beschichtungs-Trommel eine Schicht mit der Dicke der Folie auf der Mantelfläche der Beschichtungs-Trommel abscheidet. Es ist hierbei weiterhin bekannt, dem Elektrolyten weitere Bestandteile zuzusetzen, was dazu führt, dass die äußere Oberfläche der sich bildenden Folie (also die Oberfläche, welche von der Mantelfläche der Beschichtungs-Trommel weg weist) mit Partikeln dieser Substanz "dotiert" ist, wobei der Begriff "dotiert" hier nicht im Sinne der Halbleiterphysik zu verstehen ist. Diese Oberfläche kann in manchen Fällen sehr empfindlich gegenüber Berührung sein. Eine so hergestellte Folie kann recht dünn mit einer minimalen Dicke von ca. 5 µm sein. Typische Dicken betragen 6 bis 30 µm.

US5679232A beschreibt eine Vorrichtung zur elektrochemischen Herstellung von dünnen Folien, bestehend aus einer Galvanikeinheit, welche einen mit einer Flüssigkeit befüllbaren Behälter, wenigstens eine im Behälter angeordnete Anode und eine um eine Achse drehbare Beschichtungs-Trommel, deren Mantelfläche als Kathode ausgebildet ist, aufweist, und einer Transporteinheit zum Ziehen der gebildeten Folie, wobei die Transporteinheit eine angetriebene Rolle aufweist.

Hiervon ausgehend stellt sich die nun vorliegende Erfindung die Aufgabe, eine Vorrichtung zur Durchführung eines solchen Verfahrens zur Verfügung zu stellen, mit der eine solche Folie im großen Labormaßstab oder auch industriell hergestellt werden kann.

Diese Aufgabe wird durch eine Vorrichtung mit den Merkmalen des Anspruchs 1 gelöst.

Die Vorrichtung weist außer der eben erwähnten Galvanikeinheit eine Transporteinheit zum Abziehen der auf der Mantelfläche der Beschichtungs-Trommel gebildeten Folie auf, wobei die Zugrichtung senkrecht zur Richtung der Achse der Beschichtungs-Trommel der Galvanikeinheit ist. Eine solche Transporteinheit ermöglicht es, auch sehr dünne und empfindliche Folien aus der Galvanikeinheit herauszulösen.

Erfindungsgemäß weist die Transporteinheit ein mit Unterdruck beaufschlagbares Saugband auf. Dieses Saugband ist als geschlossenes umlaufendes Saugband ausgebildet, wie dies beispielsweise aus der papierverarbeitenden Industrie bekannt ist. Dies macht ein Ziehen der Folie möglich, ohne dass es notwendig ist, die äußere Oberfläche der Folie zu berühren. Weiterhin ermöglicht die Verwendung eines solchen Saugbandes eine sehr gleichmäßige Krafteinleitung über die gesamte Breite in die Folie. Das heißt, die Vorrichtung kann insbesondere auch dann angewendet werden, wenn die äußere Oberfläche der hergestellten Folie besonders berührungsempfindlich ist.

Das Saugband umläuft in der Regel in bekannter Art und Weise einen Saugkasten, wozu wenigstens zwei Walzen vorgesehen sind, über welche das Band läuft. Die Achsen dieser Walzen sind parallel zur Achse der Beschichtungs-Trommel. Die obere Oberfläche des Saugkastens, über die der mit Unterdruck beaufschlagte Abschnitt des Saugbandes läuft, ist in der Regel eben, er könnte jedoch auch gekrümmt sein, solange die die Parallelität der Achsen der Walzen und der Beschichtungs-Trommel gewahrt bleibt.

Um die Zugkräfte, welche in der Folie auftreten, möglichst gering zu halten, ist es bevorzugt, dass zusätzlich eine Antriebeinheit für die Beschichtungs-Trommel vorgesehen ist. Diese ist vorzugsweise mit der Transporteinheit (also in der Regel mit dem Antrieb der Transporteinheit) synchronisiert, sodass die Folie im Wesentlichen spannungsfrei zwischen Galvanikeinheit und Transporteinheit bewegt wird.

Da auf der frisch gebildeten Folie in der Regel noch Elektrolyt anhaftet, ist es weiter bevorzugt, zwischen Galvanikeinheit und Transporteinheit eine Spüleinheit vorzusehen, wobei es hierbei weiter bevorzugt ist, zwischen Spüleinheit und Transporteinheit eine Trocknungseinheit, beispielsweise in Form wenigstens eines Infrarotstrahlers, anzuordnen.

Die Spüleinheit weist vorzugsweise wenigstens einen Spülkasten auf, welcher von der Folie berührungslos durchlaufen wird. Hierzu weist die Wandung des Spülkastens zwei zueinander fluchtende, vorzugsweise in der Höhe einstellbare Schlitze auf, welche vorzugsweise zwischen einem Unterteil und einem Deckel ausgebildet sind. Im Betriebszustand ist hierbei der Spülkasten vorzugsweise bis oberhalb des Schlitzes mit Spülflüssigkeit - dies ist in der Regel de-ionisiertes Wasser - gefüllt.

Weiter vorzugsweise ist die Spüleinheit kaskadenartig mit einer Mehrzahl solcher Spülkästen ausgebildet.

Vorzugsweise sind wenigstens zwei, weiter vorzugsweise wenigstens drei Anoden im Behälter der Galvanikeinheit angeordnet.

Weitere bevorzugte Ausführungsformen ergeben sich aus den weiteren Unteransprüchen sowie aus dem nun mit Bezug auf die Figuren im Detail beschriebenen Ausführungsbeispiel.

Die Erfindung wird nun anhand eines bevorzugten Ausführungsbeispiels mit Bezug auf die Figuren näher beschrieben. Hierbei zeigen:
- Figur 1: eine perspektivische Darstellung einer erfindungsgemäßen Vorrichtung,
- Figur 2: einen Längsschnitt (in einer Ebene parallel zur XZ-Ebene) durch die in Figur 1 gezeigte Vorrichtung,
- Figur 3: die Galvanikeinheit der Figur 2 in einer vergrößerten Darstellung,
- Figur 4: die Galvanikeinheit der Figur 3 in einer perspektivischen Darstellung, jedoch ohne Deckel,
- Figur 5: einen Schnitt durch die Galvanikeinheit der Figur 3 entlang der Ebene A-A in Figur 3,
- Figur 6: die Beschichtungs-Trommel-Baugruppe der Galvanikeinheit in einer perspektivischen Darstellung,
- Figur 7: die Beschichtungs-Trommel-Baugruppe der Figur 6 in einer Draufsicht aus Richtung R1 in Figur 6,
- Figur 8: die Beschichtungs-Trommel-Baugruppe der Figur 7 in einer Schnittdarstellung, wobei die Schnittebene die Rotationsachse enthält,
- Figur 9: ein Detail der Galvanikeinheit, nämlich eine Lager-Baugruppe einer Welle außerhalb des Behälters, in einer perspektivischen Darstellung,
- Figur 10: das in Figur 9 Gezeigte in einer Schnittdarstellung entlang der Schnittebene E1 in Figur 9,
- Figur 11: den Bereich der Galvanikeinheit, welcher dem Bereich der Figur 9 gegenüber liegt, wobei in Figur 11 auch die Antriebseinheit für die Beschichtungs-Trommel-Baugruppe zu sehen ist,
- Figur 12: zwei innere Wände des Behälters,
- Figur 13: eine Anoden-Baugruppe in einer perspektivischen Darstellung,
- Figur 14: ein Einschubelement in einer perspektivischen Darstellung,
- Figur 15: die Spüleinheit der Figur 2 in einer vergrößerten Darstellung,
- Figur 16: die Spüleinheit der Figur 15 in einer perspektivischen Darstellung,
- Figur 17: einen Spülkasten mit Luftabblaserohren in einer perspektivischen Darstellung,
- Figur 17a: den Spülkasten der Figur 17, jedoch ohne Deckel in einer perspektivischen Darstellung,
- Figur 18: den Spülkasten der Figur 16 in einer Schnittdarstellung entsprechend der Figur 15,
- Figur 19: die Transporteinheit der Figur 2 in einer vergrößerten Darstellung,
- Figur 20: eine Draufsicht auf die Transporteinheit der Figur 19 aus Richtung R2 in Figur 19,
- Figur 21: die Schneid- und Ablageeinheit der Figur 1 in einer vergrößerten Darstellung.

Die Figuren 1 und 2 sind Gesamtdarstellungen eines Ausführungsbeispiels einer erfindungsgemäßen Vorrichtung zur elektrochemischen Herstellung dünner Folien.

Wie man dies insbesondere der Figur 2 entnehmen kann, besteht diese Anlage aus insgesamt fünf Einheiten, nämlich aus der Galvanikeinheit 10, der Spüleinheit 70, der Trocknungseinheit 90, der Transporteinheit 100 und der Schneid- und Ablageeinheit 110. Galvanikeinheit 10 und Transporteinheit 100 sind unverzichtbare Bestandteile der Vorrichtung. Auch die Spüleinheit ist fast immer erforderlich. Es sind Fälle denkbar, in welchen auf eine Trocknungseinheit verzichtet werden kann, jedoch wird auch eine solche in den allermeisten Fällen Bestandteil einer solchen Vorrichtung sein. Die Schneid- und Ablageeinheit hingegen ist optional.

In der Galvanikeinheit 10 wird, wie weiter unten im größeren Detail beschrieben werden wird, eine dünne Metallfolie kontinuierlich erzeugt. Hierbei könnte prinzipiell eine unendlich lange Folie erzeugt werden, solange der Prozess nicht unterbrochen wird. In der nachfolgenden Spüleinheit wird diese Folie gereinigt, insbesondere von anhaftendem Elektrolyt. Die der Spüleinheit nachgeordnete Trocknungseinheit 90 dient der Trocknung der Folie. Die der Trocknungseinheit 90 nachgeordnete Transporteinheit 100 dient dazu, die Folie von der Beschichtungs-Trommel abzulösen und durch die Spüleinheit 70 und die Trocknungseinheit 90 hindurchzuziehen. Die im gezeigten Ausführungsbeispiel vorhandene Schneid- und Ablageeinheit 110 dient dazu, die erzeugte Folie in Stücke zu schneiden und in Stapeln (in der Regel mit dazwischenliegenden Trennpapieren) abzulegen.

Mit Bezug auf die Figuren 3 bis 14 wird zunächst auf die Galvanikeinheit 10 eingegangen:
Wie man es insbesondere gut in den Figuren 3 bis 5 sehen kann, weist die Galvanikeinheit 10 einen Behälter 12 mit einer Außenwand 14 auf. Im Betrieb ist dieser Behälter 12 aus Sicherheitsgründen in der Regel von einem Deckel 11 abgedeckt; dieser verhindert das Aufsteigen der Aerosole. Der Behälter 12 wird zusätzlich abgesaugt, um die vorgeschriebenen MAK Werte einzuhalten. Im gezeigten Ausführungsbeispiel weist der Behälter außer der Außenwand 14 auch zwei seitliche innere Wände 20a, 20b auf, welche sich parallel zu den beiden seitlichen Abschnitten 14a, 14b der Außenwand erstrecken. Parallel zum hinteren Abschnitt 14c der Außenwand erstreckt sich ein Überlaufbereich U zwischen einer hinteren inneren Wand 23 und dem hinteren Abschnitt 14c der Außenwand. Im Betrieb ist der Behälter 12 zwischen der hinteren inneren Wand 23, den beiden seitlichen inneren Wänden 20a, 20b dem vorderen Abschnitt der Außenwand 14d und dem Steilboden 14e bis einem gewissen Füllgrad, nämlich bis zur Überlaufkante 23' mit einem Elektrolyt gefüllt, wobei dieser Elektrolyt im Betrieb umgepumpt wird, was jedoch nicht im Detail dargestellt ist. Auch im Bereich zwischen den seitlichen inneren Wänden 20a, 20b und den seitlichen Abschnitten 14a, 14b der Außenwand befindet sich im Betrieb Elektrolyt.

Die hintere innere Wand 23 weist in einem unteren Bereich eine Öffnung 24 auf, welche im Normalbetrieb mit einem Schieber 25 verschlossen ist. Um den Elektrolyt schnell ablassen zu können, kann der Schieber nach oben gezogen werden, um die Öffnung 24 freizugeben. Dies kann beim Start des Prozesses hilfreich sein, da nach Aufbau einer ersten Schicht auf der Beschichtungstrommel die gebildete Schicht geschlitzt werden muss, um einen Anfang für die Folie zu generieren.

Die beiden inneren Wände 20a, 20b tragen wenigstens eine Anode 28 - im gezeigten Ausführungsbeispiel drei Anoden 28. Hierbei ist jede Anode 28 Teil einer Anoden-Baugruppe 27, wie sie beispielsweise in Figur 13 dargestellt ist. Diese Anoden-Baugruppe 27 weist die aus dünnem, biegbarem Titan-Blech bestehende Anode 28 sowie zwei Paare von Zapfen 29 auf, wobei die Zapfen eines Paares zueinander fluchten. Die inneren Wände 20a, 20b weisen eine Mehrzahl von Nuten 22a, 22b auf (siehe hierzu insbesondere Figur 12), in welchen die Zapfen der Anoden-Baugruppen 27 aufgenommen werden können. Hierdurch können die Positionen der Anoden 28 und somit der Abstand zw. den Anoden und der Beschichtungs-Trommel in Stufen eingestellt werden.

Die Anoden 28 sind in nahezu konzentrischer Weise um eine Beschichtungs-Trommel 32 herum angeordnet, welche wiederum Teil einer Beschichtungs-Trommel-Baugruppe 30 ist. Auf diese Beschichtungs-Trommel-Baugruppe 30 wird nun mit Bezug auf die Figuren 6 bis 8 eingegangen.

Die Beschichtungs-Trommel-Baugruppe 30 besteht aus der Beschichtungs-Trommel 32, zwei sich von der Trommel 32 erstreckenden, sich um die Rotationsachse erstreckenden Wellen 40a, 40b und zwei auf den Wellen angeordneten scheibenförmigen Dichtungen 42a, 42b. Weiterhin ist auf wenigstens einer der Wellen 40a, 40b eine Kontaktierungsscheibe angeordnet, diese ist in Figur 6 jedoch nicht dargestellt.

Wie man der Figur 8 entnehmen kann, ist die Beschichtungs-Trommel hohl ausgebildet, was schon alleine aus Gewichtsgründen, bevorzugt, jedoch nicht unbedingt zwingend ist. Die Trommel 32 besteht somit aus einem Mantel 33 und zwei Stirnwänden 34a, 34b. Zumindest der Mantel 33 besteht aus einem Metall, beispielsweise aus Edelstahl oder Titan. Der Mantel bildet die Kathode der Galvanikeinheit; auf der Mantelfläche 33F bildet sich die Folie.

Wie dies bereits kurz erwähnt wurde, erfolgt die Stromeinspeisung vorzugsweise über wenigstens eine der Wellen 40a, 40b, sodass die Welle, über welche die Stromeinspeisung erfolgt, elektrisch mit dem Mantel 33 verbunden sein muss.

Die scheibenförmigen Dichtungen 42a, 42b bestehen aus einem starren, scheibenförmigen Dichtungskörper 44a, 44b und einer von dieser getragenen Dichtlippe 46a, 46b. Geeignete Materialien hierfür sind insbesondere glasfaserverstärktes Polypropylen für die Dichtungskörper 44a, 44b und flexibles Polypropylen für die Dichtlippen 46a, 46b.

Im eingebauten Zustand treten die Wellen 40a, 40b durch die seitlichen Abschnitte 14a, 14b der Außenwand und durch die beiden inneren Wände 20a, 20b durch, wozu diese Wände jeweils einen T-förmigen Schlitz 16a, 16b; 26a, 26b aufweisen. Diese Schlitze erstrecken sich jeweils von den Oberkanten dieser Wände, sodass die Beschichtungs-Trommel-Baugruppe 30 von oben her in den Behälter 12 eingesetzt werden kann. Die T-Form ist dergestalt, dass sich der "Querbalken" des T am unteren Ende des Schlitzes, also in der Arbeitsposition der Wellen 40a, 40b befindet. Hierdurch kann die Position der Beschichtungs-Trommel-Baugruppe und damit der Beschichtungs-Trommel in Längsrichtung (X-Richtung) variiert werden; hierauf wird weiter unten noch näher eingegangen.

Im Betrieb sind die Schlitze in den Außenwänden durch Einschubelemente 18a, 18b abgedichtet; diese Abdeckung alleine würde natürlich nicht genügen, um einen Flüssigkeitsaustritt zu verhindern, deswegen sind die oben beschriebenen scheibenförmigen Dichtungen 42a, 42b, deren Dichtlippen jeweils an einer Innenseite eines seitlichen Abschnittes der Außenwand anliegen, vorgesehen. Hierbei wirken die Einschubelemente und die Dichtungen zusammen.

Zur eben erwähnten Längsverstellung (in X-Richtung) der Position der Beschichtungs-Trommel-Baugruppe 30 dienen zwei längsverstellbare Tische 52a, 52b, wobei auf jeder Seite des Behälters 12 ein solcher längsverstellbarer Tisch 52a, 52b angeordnet ist. In Figur 9 ist der längsverstellbare Tisch 54a gezeigt, welcher sich auf der rechten Seite des Behälters 12 befindet. Der längsverstellbare Tisch auf der anderen Seite des Behälters ist im Wesentlichen gleichartig aufgebaut und in Figur 11 gezeigt. Die längsverstellbaren Tische 52a, 52b tragen jeweils eine untere Rolleneinheit 54a, 54b und eine schwenkbare und arretierbare obere Rolleneinheit 56a, 56b, welche als Niederhalter dient und welche in den Figuren 9 und 11 in ihrer arretierten Position gezeigt ist. Der längsverstellbare Tisch 54a und die beiden Rolleneinheiten 54a, 54b bilden eine Lagerbaugruppe 50a. Der längsverstellbare Tisch 52b auf der linken Seite trägt zusätzlich eine Antriebseinheit 58 mit Motor. Über die Kontaktierungsscheiben 41a, 41b erfolgt die Stromeinspeisung zur Kathode jeweils über einen Schleifkontakt; dies ist jedoch nicht in den Figuren dargestellt.

Wie man insbesondere der Figur 3 entnehmen kann, ist am vorderen Abschnitt 14d der Außenwand 14 ein Rollentisch 60 angeordnet, über den die frisch gebildete Folie F die Galvanikeinheit 10 verlässt. Dieser ist gegen die Horizontale geneigt, wobei dieser Winkel einstellbar ist. Durch die Verstellung des Winkels des Rollentisches 60 kann der Ablösewinkel der Folie von der Beschichtungs-Trommel verändert werde. Dadurch kann auch die Ablösekraft in Grenzen verändert werden.

Mit Bezug auf die Figuren 15 bis 18 wird nun die Spüleinheit 70 mit einer Wanne 72 im Detail beschrieben. Wie man dies insbesondere den Figuren 15 und 16 entnehmen kann, weist die Spüleinheit 70 vier Kaskaden auf. Hierbei wird an der letzten Kaskade (dies ist in Figur 15 die rechte Kaskade) Frischwasser zugeführt und beheizt, welches dann für die davorliegende Kaskade weiterverwendet wird und so weiter. Um die Kaskaden voneinander abzutrennen, weist die Wanne 72 der Spüleinheit 70 drei Zwischenwände 74 auf. Bei den gezeigten vier Kaskaden benötigt man drei Zwischenwände 74, bei entsprechend mehr oder weniger Kaskaden natürlich entsprechend mehr oder weniger Zwischenwände 74. Jede Kaskade weist weiterhin einen Spülkasten 80 auf, durch welchen die gebildete Folie hindurchgezogen wird. Hierzu benötigt jeder Spülkasten 80 zwei Schlitze S, welche sich in einer Ebene erstrecken, welche parallel zur XY-Ebene ist. Alle Schlitze aller Spülkästen liegen in einer Ebene. Die Höhe der Schlitze ist einstellbar, wozu angeschraubte Bleche 85 dienen. Um die Folie zu Beginn des Prozesses durch die Spülkästen 80 führen zu können, weist jeder dieser Spülkästen 80 ein Unterteil 82 und einen aufklappbaren und arretierbaren, vorzugsweise durchsichtigen Deckel 84 auf. Dieser Deckel 84 trägt auch ein Verteilerrohr 86, welches von einem Zuführrohr 88 mit Spülflüssigkeit (in der letzten Kaskade ist dies in der Regel de-ionisiertes Wasser) versorgt wird. Im Betriebszustand befindet sich das Verteilerrohr 86, welches eine Mehrzahl von radialen Bohrungen aufweist, oberhalb der Schlitze und somit oberhalb der durchlaufenden Folie. Beim Betrieb ist der Spülkasten normalerweise bis oberhalb des Schlitzes mit Spülflüssigkeit gefüllt, sodass die durchlaufende Folie allseitig umspült wird.

Vor und hinter jedem Spülkasten befindet sich ein Luftabblaserohr 89, um an der Folie anhaftende Spülflüssigkeit von dieser abzublasen, um eine Verschleppung von Spülflüssigkeit zu verhindern.

Der Spüleinheit 70 ist eine Trocknungseinheit 100, beispielsweise in Form von zwei Infrarotstrahlern 92 und 94 nachgeordnet. Dies ist nur in Figur 2 dargestellt.

Um die Folie von der Beschichtungs-Trommel abzulösen und von der Galvanikeinheit 10 wegtransportieren und insbesondere durch die Spüleinheit 70 hindurchziehen zu können, ist eine Transporteinheit 100 vorgesehen, welche in den Figuren 19 und 20 dargestellt ist. Diese Transporteinheit weist einen Saugkasten 102 und ein um diesen Saugkasten geführtes Saugband 104 auf. Dieses Saugband 104 ist entweder von der Struktur her luftdurchlässig gestaltet, oder es weist eine Vielzahl von Durchbrechungen auf. Die obere Oberfläche des Saugkastens, über welche das Saugband 104 geführt ist, weist in der Regel eine Mehrzahl von Öffnungen auf, sodass Unterdruck, welcher im gezeigten Ausführungsbeispiel mittels eines über einen Anschluss 108 angeschlossenen externen Unterdruckerzeugers im Inneren des Saugkastens 102 erzeugt wird, durch die Öffnungen in der Oberseite des Saugkastens durch das Saugband 104 hindurch wirkt und somit eine vertikale Kraft in Richtung R2 auf den auf dem Saugband 104 aufliegenden Folienabschnitt ausübt. Das Saugband 104 ist zumindest um eine vordere und eine hintere Walze des Saugkastens geführt, deren Achsen 103 in Figur 19 angedeutet sind. Zumindest eine dieser Walzen - im gezeigten Ausführungsbeispiel die vordere - ist mittels eines Antriebs 106 angetrieben.

Die Bewegungsrichtung der Folie und somit auch die Zugrichtung Z der Transporteinheit ist an jedem Punkt senkrecht zur Richtung der Achse der Beschichtungs-Trommel der Galvanikeinheit. Im gezeigten Ausführungsbeispiel erfolgt diese Bewegung ab der Galvanikeinheit (das heißt ab dem Rollentisch 60) vollständig in einer Ebene, welche sich oberhalb dieser Achse befindet. Dies wird meist zu bevorzugen sein, ist jedoch nicht zwingend.

Die Folie wird somit ausschließlich aufgrund der auf die Unterseite des auf dem Saugband aufliegenden Folienabschnitts wirkenden Haftreibung gezogen. Die Oberseite der Folie (dies entspricht der Außenseite der Folie bei deren Bildung in der Galvanikeinheit) ist bei der Kraftübertragung gänzlich unbeteiligt. Weiterhin erfolgt die Krafteinleitung sehr gleichmäßig und großflächig, was insbesondere bei dünnen Folien wichtig ist, um sicherzustellen, dass diese nicht reißen.

Der Antrieb der Transporteinheit ist mit dem Antrieb der Beschichtungs-Trommel-Baugruppe der Galvanikeinheit synchronisiert.

Im gezeigten Ausführungsbeispiel ist der Transporteinheit 100 noch eine in Figur 21 abgebildete Schneid- und Ablageeinheit 110 nachgeordnet, mittels der die zunächst "unendliche lange Folie" in handbarbare Stücke geschnitten und abgelegt werden kann. Je nach konkreter Anwendung und Bedürfnissen der Weiterverarbeitung kann eine solcher Schneid- und Ablageeinheit jedoch auch anders ausgestaltet sein, oder es kann gegebenenfalls auf eine solche auch verzichtet werden.

### Bezugszeichenliste

- 10: Galvanikeinheit
- 11: Deckel
- 12: Behälter
- 14: Außenwand
- 14a, b: seitliche Abschnitte der Außenwand
- 14c: hinterer Abschnitt der Außenwand
- 14d: vorderer Abschnitt der Außenwand
- 14e: Steilboden des Behälters
- 16a, b: T-förmiger Schlitz in Außenwand
- 18a, b: Einschubelement zur Abdichtung
- 20a, b: seitliche innere Wand
- 22a, b: Nut für Anoden
- 23: hintere innere Wand
- 23': Überlaufkante
- 24: Öffnung in hinterer innerer Wand
- 25: Schieber
- 26a, b: T-förmiger Schlitz in Innenwand
- 27: Anoden-Baugruppe
- 28: Anode
- 29: Zapfen
- 30: Beschichtungs-Trommel-Baugruppe
- 32: Beschichtungs-Trommel
- 33: Mantel
- 34a, b: Stirnwand
- 40a, b: Welle
- 41a, b: Kontaktierungsscheibe
- 42a, b: scheibenförmige Dichtung
- 44a, b: Dichtungskörper
- 46a, b: Dichtlippe
- 50a, b: Lager-Baugruppe
- 52a, b: längsverschiebbarer Tisch
- 54a, b: untere Rolleneinheit
- 56a, b: schwenkbare und arretierbare obere Rolleneinheit (Niederhalter)
- 58: Antriebseinheit mit Motor
- 60: Rollentisch
- 70: Spüleinheit
- 72: Wanne
- 74: Zwischenwand
- 80: Spülkasten
- 82: Unterteil
- 84: Deckel
- 85: Blech
- 86: Verteilerrohr
- 88: Zuführ-Rohr
- 89: Luftabblaserohr
- 90: Trocknungseinheit
- 100: Transporteinheit
- 102: Saugkasten
- 103: Achse
- 104: Saugband
- 106: Antrieb
- 108: Anschluss für Unterdruckerzeuger
- 110: Schneid- und Ablageeinheit
- 112: Zugtisch
- 114: Messer
- F: Folie
- S: Schlitz
- U: Überlaufbereich
- Z: Zugrichtung

## Patentansprüche

1. Vorrichtung zur elektrochemischen Herstellung von Folien, insbesondere dünner Folien (F), mit
- einer Galvanikeinheit (10), welche einen mit einer Flüssigkeit befüllbaren Behälter (12), wenigstens eine im Behälter (12) angeordnete Anode (28) und eine um eine Achse drehbare Beschichtungs-Trommel (32), deren Mantelfläche als Kathode ausgebildet ist, aufweist, wobei sich die Beschichtungs-Trommel (32) zumindest in einer Arbeitsstellung zumindest abschnittsweise innerhalb des Behälters (12) befindet, und
- einer Transporteinheit (100) zum Ziehen der auf der Mantelfläche der Trommel (32) gebildeten Folie (F) senkrecht zur Richtung der Achse, wobei die Transporteinheit (100) ein mit Unterdruck beaufschlagbares, angetriebenes, geschlossenes und umlaufendes Saugband (104) aufweist.

2. Vorrichtung nach Anspruch 1, **dadurch gekennzeichnet, dass** das Ziehen der Folie (F) ausschließlich durch das Saugband (104) erfolgt.

3. Vorrichtung nach Anspruch 1 oder Anspruch 2 **dadurch gekennzeichnet, dass** zwischen der Galvanikeinheit (10) und der Transporteinheit (100) eine Spüleinheit (70) angeordnet ist, durch welche die Transporteinheit (100) die von der Galvanikeinheit (10) gebildete Folie (F) zieht.

4. Vorrichtung nach Anspruch 3, **dadurch gekennzeichnet, dass** die Spüleinheit (70) wenigstens einen mit zwei Schlitzen (S) versehenen Spülkasten (80) aufweist, wobei die Schlitze vorzugsweise eine einstellbare Höhe aufweisen.

5. Vorrichtung nach Anspruch 4, **dadurch gekennzeichnet, dass** die Schlitze (S) zwischen einem Unterteil (82) und einem Deckel (84) des Spülkastens (80) gebildet sind.

6. Vorrichtung nach einem der Ansprüche 4 oder 5, **dadurch gekennzeichnet, dass** im Inneren des Spülkastens (80) ein Verteilerrohr (86) angeordnet ist, welches sich vorzugsweise oberhalb der Schlitze (S) befindet und welches weiter vorzugsweise am Deckel (84) befestigt ist.

7. Vorrichtung nach einem der Ansprüche 4 bis 6, **dadurch gekennzeichnet, dass** der Spülkasten (80) von der Folie berührungslos durchlaufen wird.

8. Vorrichtung nach einem der Ansprüche 4 bis 7, **dadurch gekennzeichnet, dass** die Spüleinheit (70) mehrere Spülkästen (80) aufweist und dass jeder Spülkasten (80) Teil einer Kaskade ist.

9. Vorrichtung nach einem der vorangehenden Ansprüche, **dadurch gekennzeichnet, dass** der Transporteinheit (100) eine Schneid- und Ablageeinheit (110) nachgeordnet ist.

10. Vorrichtung nach einem der vorangehenden Ansprüche, **dadurch gekennzeichnet, dass** weiterhin eine Antriebseinheit (58) für die Beschichtungs-Trommel (32) vorgesehen ist, welche vorzugsweise mit der Transporteinheit synchronisiert ist.

11. Vorrichtung nach einem der vorangehenden Ansprüche, **dadurch gekennzeichnet,**
**dass** sich von den Stirnseiten der Beschichtungs-Trommel (32) jeweils eine zur Drehachse der Beschichtungs-Trommel konzentrische Welle (40a, 40b) erstreckt,
**dass** eine Außenwand (14) des Behälters für jede Welle (40a, 40b) einen Schlitz (16a, 16b) aufweist, durch welchen eine Welle (40a, 40b) durchtritt und welcher vorzugsweise zumindest abschnittsweise durch ein Einschubelement (18a, 18b) verschlossen ist, und
**dass** jede Welle (40a, 40b) eine scheibenförmige Dichtung (42a, 42b) aufweist, welche an der Innenseite der Außenwand (14) des Behälters (12) anliegt,
sodass Beschichtungs-Trommel (32), Wellen (40a, 40b) und Dichtungen (42a, 42b) eine Beschichtungs-Trommel-Baugruppe (30) bilden, wobei die unteren Endbereiche der Schlitze (16a, 16b) vorzugsweise T-förmig ausgebildet sind, sodass die Position der Wellen (40a, 40b) und somit die Position der Beschichtungs-Trommel-Baugruppe (30) in Längsrichtung (X) einstellbar ist.

12. Vorrichtung nach einem der vorangehenden Ansprüche, **dadurch gekennzeichnet, dass** die Anode (28) ein Blech ist, welches im eingebauten Zustand vorzugsweise gekrümmt ist, sodass sie eine konkave Oberfläche aufweist, welche zur Beschichtungs-Trommel (32) weist.

13. Vorrichtung nach einem der vorangehenden Ansprüche, **dadurch gekennzeichnet, dass** der Behälter zwei seitliche innere Wände (20a, 20b) aufweist, welche die wenigstens eine Anode (28) tragen, wobei die wenigstens eine Anode (28) vorzugsweise Teil einer Anoden-Baugruppe (27) ist, welche außer der Anode (28) vier Zapfen (29) aufweist, welche in Nuten (22a, 22b) in den seitlichen inneren Wänden (20a, 20b) gehalten sind.

14. Verfahren zur elektrochemischen Herstellung von Folien, insbesondere dünner Folien (F), unter Verwendung einer Vorrichtung nach wenigstens einem der Ansprüche 1 bis 13, welche aufweist:
- eine Galvanikeinheit (10), welche einen mit einer Flüssigkeit befüllbaren Behälter (12), wenigstens eine im Behälter (12) angeordnete Anode (28) und eine um eine Achse drehbare Beschichtungs-Trommel (32), deren Mantelfläche als Kathode ausgebildet ist, aufweist, wobei sich die Beschichtungs-Trommel (32) zumindest in einer Arbeitsstellung zumindest abschnittsweise innerhalb des Behälters (12) befindet, und
- eine Transporteinheit (100) zum Ziehen der auf der Mantelfläche der Trommel (32) gebildeten Folie (F) senkrecht zur Richtung der Achse, wobei die Transporteinheit (100) ein mit Unterdruck beaufschlagbares, angetriebenes Saugband (104) aufweist,
wobei die auf der Mantelfläche der Trommel (32) gebildete Folie von der Transporteinheit von der Galvanikeinheit weggezogen wird.

## Claims

1. Device for the electrochemical production of films, in particular thin films (F), comprising:
- an electroplating unit (10) comprising a container (12) which can be filled with a liquid, at least one anode (28) arranged in the container (12) and a coating drum (32) which can be rotated about an axis and whose lateral surface is designed as a cathode, the coating drum (32) being located at least in sections inside the container (12) at least in a working position, and
- a transport unit (100) for drawing the film (F) formed on the lateral surface of the drum (32) perpendicular to the direction of the axis, the transport unit (100) having a driven, closed and circumferential suction belt (104) which can be subjected to negative pressure.

2. Device according to claim 1, **characterised in that** the film (F) is pulled exclusively by the suction belt (104).

3. Device according to claim 1 or claim 2, **characterised in that** a flushing unit (70) is arranged between the electroplating unit (10) and the transport unit (100), through which the transport unit (100) pulls the foil (F) formed by the electroplating unit (10).

4. Device according to claim 3, **characterised in that** the flushing unit (70) comprises at least one flushing box (80) provided with two slots (S), the slots preferably having an adjustable height.

5. Device according to claim 4, **characterised in that** the slots (S) are formed between a lower part (82) and a cover (84) of the flushing box (80).

6. Device according to one of claims 4 or 5, **characterised in that** a distributor pipe (86) is arranged inside the flushing box (80), said distributor pipe preferably being located above the slots (S) and further preferably being attached to the cover (84).

7. Device according to one of claims 4 to 6, **characterised in that** the flushing box (80) is traversed by the film without contact.

8. Device according to one of claims 4 to 7, **characterised in that** the flushing unit (70) has a plurality of flushing boxes (80) and **in that** each flushing box (80) is part of a cascade.

9. Device according to one of the preceding claims, **characterised in that** a cutting and depositing unit (110) is arranged downstream of the transport unit (100).

10. Device according to one of the preceding claims, **characterised in that** additionally a drive unit (58) for the coating drum (32) is provided, said drive unit (58) preferably being synchronised with the transport unit.

11. Device according to one of the preceding claims, **characterised in that** a shaft (40a, 40b) concentric with the axis of rotation of the coating drum extends from each of the end faces of the coating drum (32),
that an outer wall (14) of the container has a slot (16a, 16b) for each shaft (40a, 40b) through which a shaft (40a, 40b) passes and which is preferably closed at least in sections by a slide-in element (18a, 18b), and
that each shaft (40a, 40b) has a disc-shaped seal (42a, 42b) which abuts against the inside of the outer wall (14) of the container (12),
so that the coating drum (32), shafts (40a, 40b) and seals (42a, 42b) form a coating drum assembly (30), wherein the lower end regions of the slots (16a, 16b) are preferably T-shaped, so that the position of the shafts (40a, 40b) and thus the position of the coating drum assembly (30) can be adjusted in the longitudinal direction (X).

12. Device according to one of the preceding claims, **characterised in that** the anode (28) is a sheet metal which, in the installed state, is preferably curved so that it has a concave surface which faces the coating drum (32).

13. Device according to one of the preceding claims, **characterised in that** the container has two lateral inner walls (20a, 20b) which carry the at least one anode (28), the at least one anode (28) preferably being part of an anode assembly (27) which, in addition to the anode (28), has four pins (29) which are held in grooves (22a, 22b) in the lateral inner walls (20a, 20b).

14. Method for the electrochemical production of foils, in particular thin foils (F), using a device according to at least one of claims 1 to 13, which comprises
- an electroplating unit (10) comprising a container (12) which can be filled with a liquid, at least one anode (28) arranged in the container (12) and a coating drum (32) which can be rotated about an axis and whose lateral surface is designed as a cathode, the coating drum (32) being located at least in sections inside the container (12) at least in a working position, and
- a transport unit (100) for drawing the film (F) formed on the lateral surface of the drum (32) perpendicular to the direction of the axis, the transport unit (100) having a driven suction belt (104) which can be subjected to negative pressure,
wherein the foil formed on the lateral surface of the drum (32) is drawn away from the electroplating unit by the transport unit.

## Revendications

1. Dispositif de fabrication électrochimique de feuilles, en particulier de feuilles minces (F), avec :
- une unité galvanique (10) qui présente un récipient (12) pouvant être rempli d'un liquide, au moins une anode (28) agencée dans le récipient (12) et un tambour de revêtement (32) rotatif autour d'un axe, dont la surface enveloppe est réalisée comme cathode, dans lequel le tambour de revêtement (32) se trouve au moins dans une position de travail au moins par sections à l'intérieur du récipient (12), et
- une unité de transport (100) pour la traction de la feuille (F) formée sur la surface enveloppe du tambour (32) perpendiculairement à la direction de l'axe, dans lequel l'unité de transport (100) présente une bande d'aspiration (104) pouvant être soumise à une dépression, entraînée, fermée et périphérique.

2. Dispositif selon la revendication 1, **caractérisé en ce que** la traction de la feuille (F) est effectuée exclusivement par la bande d'aspiration (104).

3. Dispositif selon la revendication 1 ou la revendication 2, **caractérisé en ce qu'**une unité de rinçage (70) est agencée entre l'unité galvanique (10) et l'unité de transport (100), par laquelle l'unité de transport (100) tire la feuille (F) formée par l'unité galvanique (10).

4. Dispositif selon la revendication 3, **caractérisé en ce que** l'unité de rinçage (70) présente au moins un réservoir de rinçage (80) pourvue de deux fentes (S), dans lequel les fentes présentent de préférence une hauteur réglable.

5. Dispositif selon la revendication 4, **caractérisé en ce que** les fentes (S) sont formées entre une partie inférieure (82) et un couvercle (84) du réservoir de rinçage (80).

6. Dispositif selon l'une quelconque des revendications 4 ou 5, **caractérisé en ce qu'**un tube de distribution (86) est agencé à l'intérieur du réservoir de rinçage (80), tube qui se trouve de préférence au-dessus des fentes (S) et qui est fixé en outre de préférence au couvercle (84).

7. Dispositif selon l'une quelconque des revendications 4 à 6, **caractérisé en ce que** le réservoir de rinçage (80) est traversé sans contact par la feuille.

8. Dispositif selon l'une quelconque des revendications 4 à 7, **caractérisé en ce que** l'unité de rinçage (70) présente plusieurs réservoirs de rinçage (80) et **en ce que** chaque réservoir de rinçage (80) fait partie d'une cascade.

9. Dispositif selon l'une quelconque des revendications précédentes, **caractérisé en ce qu'**une unité de coupe et de dépôt (110) est agencée en aval de l'unité de transport (100).

10. Dispositif selon l'une quelconque des revendications précédentes, **caractérisé en ce que**, en outre, une unité d'entraînement (58) est prévue pour le tambour de revêtement (32), unité qui est synchronisée de préférence avec l'unité de transport.

11. Dispositif selon l'une quelconque des revendications précédentes, **caractérisé en ce que**
respectivement un arbre (40a, 40b) concentrique par rapport à l'axe de rotation du tambour de revêtement s'étend depuis les côtés frontaux du tambour de revêtement (32),
une paroi extérieure (14) du récipient présente pour chaque arbre (40a, 40b) une fente (16a, 16b) par laquelle un arbre (40a, 40b) passe et qui est fermée de préférence au moins par sections par un élément d'insertion (18a, 18b), et
chaque arbre (40a, 40b) présente un joint d'étanchéité (42a, 42b) en forme de disque qui repose contre le côté intérieur de la paroi extérieure (14) du récipient (12),
de sorte que le tambour de revêtement (32), les arbres (40a, 40b) et les joints d'étanchéité (42a, 42b) forment un ensemble de tambour de revêtement (30), dans lequel les zones d'extrémité inférieures des fentes (16a, 16b) sont réalisées de préférence en forme de T, de sorte que la position des arbres (40a, 40b) et ainsi la position de l'ensemble de tambour de revêtement (30) soit réglable dans le sens longitudinal (X).

12. Dispositif selon l'une quelconque des revendications précédentes, **caractérisé en ce que** l'anode (28) est une tôle qui est courbée de préférence dans l'état intégré, de sorte qu'elle présente une surface concave qui est tournée vers le tambour de revêtement (32).

13. Dispositif selon l'une quelconque des revendications précédentes, **caractérisé en ce que** le récipient présente deux parois intérieures latérales (20a, 20b) qui portent la au moins une anode (28), dans lequel la au moins une anode (28) fait de préférence partie d'un ensemble d'anode (27) qui, hormis l'anode (28), présente quatre tenons (29) qui sont maintenus dans des rainures (22a, 22b) dans les parois intérieures latérales (20a, 20b).

14. Procédé de fabrication électrochimique de feuilles, en particulier de feuilles minces (F) en utilisant un dispositif selon au moins l'une quelconque des revendications 1 à 13, qui présente :
- une unité galvanique (10) qui présente un récipient (12) pouvant être rempli d'un liquide, au moins une anode (28) agencée dans le récipient (12) et un tambour de revêtement (32) rotatif autour d'un axe, dont la surface enveloppe est réalisée comme cathode, dans lequel le tambour de revêtement (32) se trouve au moins dans une position de travail au moins par sections à l'intérieur du récipient (12), et
- une unité de transport (100) pour la traction de la feuille (F) formée sur la surface enveloppe du tambour (32) perpendiculairement à la direction de l'axe, dans lequel l'unité de transport (100) présente une bande d'aspiration (104) pouvant être soumise à une dépression et entraînée,
dans lequel la feuille formée sur la surface enveloppe du tambour (32) est retirée de l'unité galvanique par l'unité de transport.
